# EUROPÄISCHE PATENTSCHRIFT

(11) **EP 2 047 170 B1**
(45) Veröffentlichungstag und Bekanntmachung des Hinweises auf die Patenterteilung: **27.01.2010**
(21) Anmeldenummer: 07786368.6
(22) Anmeldetag: 27.07.2007
(51) Int. Cl.: F16L 37/28

(54) **SCHALTVENTIL MIT SCHIEBER**
SWITCHING VALVE WITH SLIDER
SOUPAPE DE COMMANDE À COULISSEAU

(30) Priorität: 27.07.2006 DE 202006011681 U
(43) Veröffentlichungstag der Anmeldung: 15.04.2009
(73) Patentinhaber: Weh, Erwin, D-89257 Illertissen (DE); Weh, Wolfgang, D-89257 Illertissen (DE)
(72) Erfinder: Weh, Erwin, D-89257 Illertissen (DE); Weh, Wolfgang, D-89257 Illertissen (DE)
(74) Vertreter: Fiener, Josef
(86) Internationale Anmeldenummer: PCT/EP2007/006654
(87) Internationale Veröffentlichungsnummer: WO 2008/012095

(56) Entgegenhaltungen:
- EP-A- 0 351 319
- EP-A- 0 579 355
- EP-A- 1 239 201
- WO-A-00/52378
- WO-A-98/05898
- GB-A- 1 321 639

## Beschreibung

Die Erfindung betrifft ein Schaltventil für die Übertragung von Fluiden, insbesondere zum Befüllen von Gastanks.

Bei Übertragungssystemen mit derartigen Schaltventilen soll eine sichere Übertragung eines Fluids von einer Druckquelle, beispielsweise von einer Betankungsanlage aus zu einem Gastank erreicht werden. Besonders wichtig ist hierbei die einfache Bedienbarkeit und Sicherheit gegen Kontaminationen. So wird in der US 6,769,450 ein Ventilsystem beschrieben, bei dem eine mögliche Kontamination durch rückfließendes Gas mit einem Rückschlagventil unterbunden wird, wobei Restmengen in dem Ventilsystem durch ein Entlüftungsventil gesteuert abgeführt werden.

Weiterhin ist in der WO 98/05898 der Anmelder ein Schaltventil in der Ausführung einer Schnellanschlusskupplung beschrieben, wobei ein Gehäuse mit einem Fluideinlass und einem Fluidauslass sowie mehrere Ventile vorgesehen sind, um eine sichere Abdichtung zu gewährleisten. Diese Ventile werden dabei nach Ansetzen der Schnellanschlusskupplung durch Drehen eines Steuerungshebels in einer bestimmten vorgegebenen Reihenfolge geschaltet, wobei zuerst das Auslassventil geöffnet wird, dann bei weiterer Bewegung des Steuerungshebels die Spannzangen geschlossen werden und schließlich das Einlassventil geöffnet wird. Der Steuerungshebel ist hierbei über eine Exzenterwelle mit der Schiebehülse für die Beaufschlagung der Spannzangen und mit einem Dichtkolben in Eingriff, der auch den Fluideinlass nach erfolgtem Anschluss der Steckkupplung freigibt. Zudem ist ein Entlüftungsventil vorgesehen, das den Druckausgleich vor Abnehmen der Steckkupplung ermöglicht, so dass selbst bei hohen Drücken keine Rückstoßgefahr besteht. Beim Schließen der Ventile wirkt das Auslassventil dabei in Art eines Rückschlagventils. Obwohl hierdurch eine sichere Anschlussmöglichkeit geschaffen wird, weist diese Anschlusskupplung noch einen relativ hohen Bauaufwand auf, insbesondere auch durch die manuelle Betätigung über die Exzenterwelle.

Ein weiteres Schaltventil ist aus GB-A-1 521 639 bekannt, welches als nächstliegender Stand der Technik anzusehen ist.

Demzufolge liegt der Erfindung die Aufgabe zugrunde, ein Schaltventil der eingangs genannten Art zu schaffen, das bei kompaktem Aufbau eine einfache Handhabung ermöglicht und eine Kontamination bzw. einen Fluid-Rückfluss durch gezielte Entlüftung unterbindet.

Diese Aufgabe wird gelöst durch ein Schaltventil gemäß den Merkmalen des Anspruches 1. Bevorzugte Weiterbildungen der Erfindung sind Gegenstand der Unteransprüche.

Das vorgeschlagene Schaltventil mit Schieber eignet sich insbesondere für den Einsatz bei der Befüllung von Industrie-Gastanks, wobei sich eine einfache und kompakte Bauweise ergibt, da das Schaltventil mit aufgesetztem Steuerventil zur druckgesteuerten Betätigung eines Schwenkhebels kleinbauend und stabil ausgebildet ist und somit platzsparend in Befüllanlagen integriert werden kann.

Der hierbei vorgesehene Schwenkhebel ist bevorzugt mit einer Übersetzung ausgelegt, d.h. mit unterschiedlichen Hebellängen, so dass eine kraftvolle Betätigung des Schiebers zur Ventilbetätigung erzielt wird. Der Kolben des Steuerventils ist dabei bevorzugt über einem Bolzen mit dem Schwenkhebel verbunden, der insbesondere an einer Schwenkachse in einem Zwischengehäuse gelagert ist. Hierdurch ergibt sich eine feinfühlige Steuerung, insbesondere wenn die Kolbenflächenquerschnitte des Kolbens ein-/auslassseitig gleich ausgebildet sind. Zudem wird durch diese Bauweise eine einfache Anbindung an das Ventilgehäuse erreicht, ebenso eine kompakte Verbindung mit einer Bypassleitung zur Ansteuerung des druckgesteuerten Steuerventils.

Nachfolgend wird ein Ausführungsbeispiel anhand der beiliegenden Zeichnung näher erläutert und beschrieben. Hierin zeigen:
- Fig. 1: eine Draufsicht auf ein Schaltventil; und
- Fig. 2: eine Seitenansicht des Schaltventils mit einem integrierten Einlass- und Entlüftungsventil und aufgesetztem Steuerventil in Längs-Halbschnittdarstellung.

In Fig. 1 und 2 ist ein Ausführungsbeispiel eines Schaltventils 10 gezeigt. Das Schaltventil 10 weist ein rohrförmiges Gehäuse 11 mit mehreren, miteinander verschraubten Gehäuseteilen 11a, 11b und 11c auf, wobei das hier rechte Gehäuseteil 11c als Einlassbereich 12 dient und der linke Bereich als Auslassbereich 13 für die Weiterleitung des zu übertragenden Fluids. Der Einlassbereich 12 weist einen Adapter 14 auf, an den eine Fluidleitung 12' zur Zuführung des zu übertragenden Fluids angeschlossen ist. Der Anschlussadapter 14 kann hierbei in Anpassung an das zu übertragende Fluidvolumen, insbesondere an die jeweils gewünschten Durchlassquerschnitte usw. entsprechend gestaltet sein. Im Auslassbereich 13 ist ein entsprechender Adapter 14' für die abführende Leitung 13' vorgesehen. Zwischen den beiden Leitungen 12' und 13' ist eine Bypassleitung 15 zwischengeschaltet, die somit ein auf das Gehäuse 11 aufgesetztes Steuerventil 20 mit dem Einlassdruck und dem Ausgangsdruck beaufschlagt, wie nachfolgend erläutert.

Im Gehäuseteil 11a ist ein Rückschlagventil 25 angeordnet, das in der in Fig. 2 dargestellten Schließstellung unter Federdruck gegen einen Ventilsitz 26 abdichtet, um einen Rückfluss aus dem Auslassbereich 13 zu unterbinden. An das Rückschlagventil 25 schließt sich hier nach rechts im mittleren Gehäuseteil 11b ein Schaltschieber 27 an, der axial entlang der Mittelachse verschoben werden kann und bei einer Bewegung hier nach rechts eine Dichtscheibe 24 eines Entlüftungsventils 35 verschieben kann. Das Entlüftungsventil 35 und der Schaltschieber 27 werden hierbei durch Verschwenken eines Schwenkhebels 50 betätigt, da dieser mit dem Schaltschieber 27 gekoppelt ist, hier z.B. durch formschlüssigen Eingriff über eine Ringnut 29.

Im hier rechten Gehäuseteil 11c ist zum Einlassbereich 12 hin weiterhin ein Einlassventil 45 mit einem zugeordneten Ventilsitz angeordnet. Das Einlassventil 45 ist ebenfalls durch den Schwenkhebel 50 und durch die Koppelung mit dem Schaltschieber 27 axial verschiebbar, da der Schaltschieber 27 über die Nach-Rechts-Bewegung der Dichtscheibe 24 des Entlüftungsventils 35 in Art einer Folgesteuerung auch einen Ventilschieber 47 des Einlassventils 45 aus der hier gezeigten Schließstellung in die Öffnungsstellung verschiebt, so dass das vom Einlassbereich 12 zuströmende Fluid durch den hohlen Ventilschieber 47 und einen Durchlass in der Dichtscheibe 24 sowie den rohrförmigen Schaltschieber 27 zum Auslass 13 hin fließen kann, da hierbei auch das Rückschlagventil 25 durch den Befülldruck (von der Betankungsanlage oder einer sonstigen Druckquelle/Befüllpumpe) in die Öffnungsstellung gedrückt wird.

Wie vorstehend angeführt, ist auf dem Gehäuse 11 (mit darin eingesetztem Einlassventil 45, Entlüftungsventil 35 und Rückschlagventil 25) über ein Zwischengehäuse 19 das Steuerventil 20 aufgesetzt. In diesem ist ein Kolben 21 (umfangsseitig abgedichtet) eingesetzt, der von einer Feder 22 beaufschlagt ist und somit in die hier gezeigte rechte Position gedrückt wird. Die beiden Stirnseiten, die dem jeweiligen Druck in der Bypassleitung 15 ausgesetzt sind, werden dabei bevorzugt gleich bemessen, so dass sich der Kolben 21 bei geringsten Druckunterschieden zwischen rechter (Einlass-) und linker (Auslass-) Seite feinfühlig verschieben kann. Der Ansprechschwellendruck wird dabei durch die Feder 22 bestimmt.
Der Kolben 21 ist zudem durch einen Bolzen 53 mit dem Schwenkhebel 50 gekoppelt, so dass das Steuerventil 20 druckgesteuert über den Schieber 27 die Ventile 35 und 45 betätigen kann.

Ist im hier rechten Einlassbereich 12 der Druck höher als auf der Auslassseite 13, wie dies beim Beginn und Andauer der Befüllung der Fall ist, so wird zunächst der Kolben 21 auf die hier linke Seite hin verschoben und der Schieber 27 durch den (entgegen dem Uhrzeigersinn schwenkenden) Schwenkhebel 50 nach rechts verschoben. Dabei wird das Entlüftungsventil 35 geschlossen zu und das Einlassventil 45 aufgedrückt. Wie oben beschrieben, fließt das Fluid dann durch den hohlen Schieber 27 hindurch, drückt das Rückschlagventil 25 auf und strömt über den Auslassbereich 13 zum zu befüllenden Gastank.

Wird dann zum Ende der Befüllung (bei gefülltem Gastank oder Abschalten der Füllpumpe) der Druck auf der Auslassseite größer als der Einlassdruck, so geht der Kolben 21 in die hier gezeigte Ausgangsstellung (rechter Anschlag) zurück, wobei der Schwenkhebel 50 den Schieber 27 wieder nach links bewegt macht, so dass das Einlassventil 45 geschlossen wird, aber dabei das Entlüftungsventil 35 geöffnet wird, um den Zwischenraum zwischen Einlassventil 45 und dem zwischenzeitlich (wegen des fehlenden Einlassdruckes) ebenfalls geschlossenen Rückschlagventil 25 zu entlüften. Bei diesem Verschwenken (im Uhrzeigersinn) des Schwenkhebels 50 wird der Schaltschieber 27 nach links verschoben, so dass sich auch die Dichtscheibe 24 des Entlüftungsventils 35 aus dem Dichteingriff lösen kann. Hierbei trennen sich die Dichtscheibe 24 und die Schaltschieber 27 und Ventilschieber 47 in Axialrichtung geringfügig voneinander, so dass sich der Druck zu einem Druckausgleichsraum 44 hin abbauen kann, der als absatzartiger Ringraum in einer Abstufung am Gehäuseteil 11c um die Dichtscheibe 24 herum ausgebildet ist.

Beim vorstehend beschriebenen Öffnen des Entlüftungsventils 35 durch den Schaltschieber 27 strömt daher noch anstehendes, im Schaltventil "gefangenes" Druckmedium über den Druckausgleichsraum 44 zu einer Entlüftungsbohrung 43 am Gehäuseteil 11c, um z.B. in einen Rückführschlauch oder Tank oder bei unbedenklichen Fluiden in die Atmosphäre zu münden.

Hinsichtlich des Schwenkhebels 50 sei darauf hingewiesen, dass die Hebellängen beidseits der Schwenkachse 52 unterschiedlich sind, z.B. hier etwa im Verhältnis 3:1, so dass eine Kraftübersetzung erzielt wird. Dadurch kann eine kraftvolle Betätigung des Schiebers 27 und der damit gekoppelten Ventile erzielt werden, selbst bei relativ kleiner Bauweise des Steuerventils 20 (bzw. Durchmesser des Kolbens 21). Diese Übersetzung kann z.B. durch Austausch des Zwischengehäuses 19 und der darin gelagerten Schwenkachse 52 oder Verlängerung des Schwenkhebels 50 relativ einfach verändert werden, z.B. in Anpassung an die jeweiligen Befülldrücke. Damit ist das Schaltventil 10 mit aufgesetztem Steuerventil 20 variabel einsetzbar, zumal der Umbau, falls erforderlich, mittels Schrauben 60 (vgl. Fig. 1) rasch durchführbar ist. Zudem sei betont, dass die Bypassleitung 15 auch an den Adaptern 14, 14' angeschlossen werden kann oder direkt am jeweiligen Ein-/Auslassbereich 12, 13, des Gehäuses 11, um die Kompaktheit des druckgesteuerten Ventils zu verbessern.

## Patentansprüche

1. Schaltventil (10) für die Übertragung von Fluiden, insbesondere zum Befüllen von Gastanks, mit einem Einlassbereich und einem Auslassbereich an einem Gehäuse (11), in dem ein Rückschlagventil (25), ein Entlüftungsventil (35) und ein Einlassventil (45) angeordnet sind, wobei das Entlüftungsventil (35) und das Einlassventil (45) von einem Schieber (27) gesteuert sind,
**dadurch gekennzeichnet, dass**
der Schieber (27) mit einem Schwenkhebel (50) gekoppelt ist, der von einem Steuerventil (20) druckgesteuert betätigbar ist.

2. Schaltventil nach Anspruch 1,
**dadurch gekennzeichnet, dass**
der Schwenkhebel (50) an einem Kolben (21) des Steuerventils (20) angelenkt ist, insbesondere mittels eines Bolzens (53).

3. Schaltventil nach Anspruch 2,
**dadurch gekennzeichnet, dass**
der Kolben (21) von einer Feder (22) beaufschlagt ist.

4. Schaltventil nach Anspruch 2 oder 3,
**dadurch gekennzeichnet, dass**
der Kolben (21) einlassseitig und auslassseitig gleiche Kolbenflächenquerschnitte aufweist.

5. Schaltventil nach einem der Ansprüche 1 bis 4,
**dadurch gekennzeichnet, dass**
der Schwenkhebel (50) bezogen auf seine Länge außermittig an einer Schwenkachse (52) gelagert ist, insbesondere mit einer Hebellängen-Übersetzung von 3:1 oder mehr.

6. Schaltventil nach einem der Ansprüche 1 bis 5,
**dadurch gekennzeichnet, dass**
das Steuerventil (20) am Gehäuse (11) aufgesetzt ist, insbesondere an einem mittleren Gehäuseteil (11b).

7. Schaltventil nach einem der Ansprüche 1 bis 6,
**dadurch gekennzeichnet, dass**
das Steuerventil (20) mittels einer Bypassleitung (15) am Einlassbereich (12) und am Auslassbereich (13) oder zugehörigen Adaptern (14, 14') angeschlossen ist.

8. Schaltventil nach Anspruch 6 oder 7,
**dadurch gekennzeichnet, dass**
das Steuerventil (20) mit Schrauben (60) an einem Zwischengehäuse (19) befestigt ist, in dem vorzugsweise auch die Schwenkachse (52) gelagert ist.

9. Schaltventil nach einem der Ansprüche 1 bis 8,
**dadurch gekennzeichnet, dass**
der Schwenkhebel (50) in einer Ringnut (29) des Schiebers (27) formschlüssig eingreift.

## Claims

1. Switching valve (10) for transmitting of fluids, in particular for filling of gas tanks, with an inlet area and an outlet portion at a housing (11), in which a check valve (25), a vent valve (35) and an inlet valve (45) are disposed, wherein the vent valve (35) and the inlet valve (45) are controlled by a slide (27), **characterised in that**
the slide (27) is coupled with a pivoting lever (50), which is actuated by a control valve (20) in a pressure controlled manner.

2. Switching valve according to claim 1, **characterised in that**
the pivoting lever (50) is hinged at a piston (21) of the control valve (20), in particular by means of a bolt (53).

3. Switching valve according to claim 2, **characterised in that**
the piston (21) is loaded by a spring (22).

4. Switching valve according to claim 2 or 3, **characterised in that**
the piston (21) has same piston cross-sections at the inlet side and the discharge side.

5. Switching valve according to one of claims 1 to 4, **characterised in that**
the pivoting lever (50) is asymmetrically arranged at a pivot axis (52) in relation to its length, in particular with a lever length transmission of 3:1 or more.

6. Switching valve according to one of claims 1 to 5, **characterised in that**
the control valve (20) is fitted onto the housing (11), in particular at a middle housing part (11b),

7. Switching valve according to one of claims 1 to 6, **characterised in that**
the control valve (20) is connected at the inlet range (12) and at the outlet portion (13) or associated adapters (14, 14') by means of a bypass line (15).

8. Switching valve according to claim 6 or 7, **characterised in that**
the control valve (20) is fixed via screws (60) at an intermediate housing (19), which preferably also houses the pivot axis (52).

9. Switching valve according to one of claims 1 to 8, **characterised in that**
the pivoting lever (50) engages in an annular groove (29) of the slide (27).

## Revendications

1. Vanne de distribution (10) pour la transmission de fluides, notamment pour le remplissage de réservoirs de gaz, avec une région d'admission et une région d'évacuation sur un boîtier (11) dans lequel sont disposées une soupape antiretour (25), une soupape de purge d'air (35) et une soupape d'admission (45), sachant que la soupape de purge d'air (35) et la soupape d'admission (45) sont commandées par un coulisseau (27),
**caractérisée en ce que** le coulisseau (27) est couplé à un levier pivotant (50), qui peut être actionné par une soupape de commande (20) en fonction de la pression.

2. Vanne de distribution selon la revendication 1, **caractérisée en ce que** le levier pivotant (50) est articulé sur un piston (21) de la soupape de commande (20), en particulier au moyen d'un tourillon (53).

3. Vanne de distribution selon la revendication 2, **caractérisée en ce que** le piston (21) est sollicité par un ressort (22).

4. Vanne de distribution selon la revendication 2 ou 3, **caractérisée en ce que** le piston (21) présente côté admission et côté évacuation des sections de surface de piston identiques.

5. Vanne de distribution selon l'une des revendications 1 à 4, **caractérisée en ce que** le levier pivotant (50) est monté, relativement à sa longueur, de manière excentrée sur un axe de pivotement (52), en particulier avec une démultiplication de longueur de levier de 3:1 ou davantage.

6. Vanne de distribution selon l'une des revendications 1 à 5, **caractérisée en ce que** la soupape de commande (20) est installée sur le boîtier (11), en particulier sur une partie centrale (11b) du boîtier.

7. Vanne de distribution selon l'une des revendications 1 à 6, **caractérisée en ce que** la soupape de commande (20) est raccordée au moyen d'une conduite de dérivation (15) à la région d'admission (12) et la région d'évacuation (13), ou à des adaptateurs associés (14, 14').

8. Vanne de distribution selon la revendication 6 ou 7, **caractérisée en ce que** la soupape de commande (20) est fixée par des vis (60) sur un boîtier intermédiaire (19), dans lequel est de préférence également monté l'axe de pivotement (52).

9. Vanne de distribution selon l'une des revendications 1 à 8, **caractérisée en ce que** le levier pivotant (50) s'engage par complémentarité de forme dans une rainure annulaire (29) du coulisseau (27).
